# EUROPÄISCHE PATENTSCHRIFT

(11) **EP 0 079 105 B1**
(45) Veröffentlichungstag und Bekanntmachung des Hinweises auf die Patenterteilung: **19.06.1985**
(21) Anmeldenummer: 82201384.3
(22) Anmeldetag: 05.11.1982
(51) Int. Cl.: C11D 3/00, C11D 11/02

(54) **Schaumkontrollierte Waschmittel**
Foam-controlled washing agents
Agents de lavage à mousse contrôlée

(30) Priorität: 09.11.1981 DE 3144470
(43) Veröffentlichungstag der Anmeldung: 18.05.1983
(73) Patentinhaber: UNILEVER N.V., 3013 AL Rotterdam (NL)
(72) Erfinder: Pöselt, Horst, D-6140 Bensheim 1 (DE); Tomlinson, Allan Digby, NL-3135 ZB Vlaardingen (NL); Rabitsch, Hermann, A-1220 Wien (AT)
(74) Vertreter: van Gent, Jan Paulus

## Beschreibung

Die vorliegende Anmeldung bezieht sich auf schaumkontrollierte Waschmittel.

Waschmittel, die für den Gebrauch in (Haushalts)-Waschmaschinen, insbesondere in Trommelmaschinen geeignet sein sollen, dürfen unter allen in der Praxis vorkommenden Bedingungen nicht so viel Schaum entwickeln, daß dabei ein Überschäumen aus der Waschmaschine auftreten könnte.

Im Stande der Technik sind schon zahlreiche Vorschläge zur Herstellung solcher schaumkontrollierten Waschmittel gemacht worden, die vom Effekt her befriedigend sind, aber auf andere Parameter, wie z. B. Löslichkeit und Schaumverhalten bei Handwäschen, Einspülverhalten in der Waschmaschine, Verbraucherakzeptanz usw. nicht vollbefriedigende Auswirkungen haben oder ihre Wirksamkeit bei der Lagerung verlieren können. Hierdurch wird die Wahl der bezüglich der Reinigungswirkung optimalen Waschaktivsubstanz (WAS) oder von WAS-Kombinationen eingeschränkt.

Die vorliegende Erfindung erlaubt nun die Verwendung von in ihrem technischen Verhalten und kostenmäßig optimalen WAS-Substanzen oder ihren Kombinationen, ohne durch deren Schaumverhalten in ihrer Wahl stark eingeschränkt zu sein. Bei Vollwaschmitteln, die bei allen Temperaturen verwendet werden können sollen, ist außerdem bei verschiedenen Temperaturen ein unterschiedliches Schaumverhalten erwünscht. Es wurde nun gefunden, daß der angestrebte Zweck erreicht werden kann, indem einem Waschmittel eine Mischung aus Metallseifen und Alkylphosphaten zugefügt wird. Es kann durch geeignete Auswahl der Bestandteile, die über den gesamten Temperaturbereich von ca. 20-100°C unterschiedliche Einzelcharakteristika aufweisen, durch Zusammenwirkung ihrer sich auch gegenseitig beeinflussenden Eigenschaften das gewünschte Schaumprofil eingestellt werden.

Es ist aus der DE-B-1 089 905 schon bekannt eine Mischung von Metallseifen und nichtionogenen Tensiden als nicht-schäumendes Waschmittel zu verwenden.

Alkylphosphate sind ebenfalls schon in niedrigschäumenden Waschmitteln vorgeschlagen worden, meistens zusammen mit nichtionogenen Tensiden (DE-A-2701 663; DE-A-2 532 804; DE-A-2 537 570). Die Verwendung von Mischungen aus Metallseifen und Alkylphosphaten ist aber diesem Stande der Technik nicht zu entnehmen. Unter Metallseifen sind Seifen mit zwei- oder dreiwertigen Metallkationen zu verstehen.

Die Metallseifen, die gemäß der Erfindung eingesetzt werden können, sind solche Metallseifen, die bis zu der maximalen Temperatur, bei der sie noch effektiv sein sollen, durch genügend lange C-Ketten und Vermeidung der Reversion in ihr Na-Salz im Waschprozeß nicht in Lösung gehen können. Beispiele für geeignete Metallkationen sind u. a. Ca, Mg, AI, Zn; Beispiele von geeigneten Fettsäuren, aus denen die Metallseifen hergestellt werden, sind die höhermolekularen (C₁₂-C₂₂ oder höher) Fettsäuren oder Gemische davon, wie Stearinsäure, Palmitinsäure und höhere Fettsäuren. Eine bevorzugte Metallseife ist Calciumstearat. Die Alkylphosphate, die erfindungsgemäß eingesetzt werden können. sind Mono- und/oder Dialkylorthophosphate, deren Alkylgruppe 12-22 Kohlenstoffatome enthält oder deren Alkylgruppe durch eine Anzahl von Alkylenoxidgruppen (bis zu 6) vom P-Atom getrennt ist. Die Alkylphosphate liegen als Alkalimetallsalze vor. Geeignete Beispiele sind C₁₆-C₁₈-Monoalkyl- phosphat (Natriumsalz), wie Stearylmonophosphat, Mischungen von Mono- und Distearylphosphat, Mono- und Dilaurylätherphosphat usw. Im allgemeinen werden die Metallseifen in einer Menge von 0,1 bis 3, vorzugsweise 0,5 bis 1,5 Gew.-% des Waschmittels verwendet, und die Alkylphosphate in einer Menge von 0,05 bis 2, vorzugsweise 0,2 bis 1 Gew.-%.

Die Mischung von Metallseifen und Alkylphosphaten wird dem Waschmittel vorzugsweise sekundär zugefügt. Beispiele für geeignete Verfahren sind sekundäres Aufsprühen von in nichtionogenem Tensid dispergierten Metallseifen und Alkylphosphaten auf das Waschmittelpulver, wobei eine homogene Durchmischung durch verschiedene Maßnahmen (wie z. B. Ultraschall) anzustreben ist; Granulation von Metallseifen und Alkylphosphaten und sekundäre Zugabe dieses granulierten Gemisches zum Waschmittelpulver; Einkapsulation von Dispersionen von Metallseifen und Alkylphosphaten und sekundäre Zugabe dieses einkapsulierten Gemisches zum Waschmittelpulver; Verstäuben der Metallseifen und Alkylphosphate auf das noch klebrige Waschmittelpulver usw.

Vorzugsweise werden die Metallseife und das Alkylphosphat in einem nichtionogenen Tensid dispergiert, und wird diese Dispersion auf das Waschmittel sekundär aufgesprüht.

Wie schon vorher erwähnt, erlaubt die Erfindung die Verwendung einer optimalen WAS im Waschmittel. Dabei handelt es sich vor allem um rein anionogene Substanzen. Beispiele solcher anionogenen Substanzen sind üblicherweise wasserlösliche Alkalimetallsalze von organischen Sulfonaten oder Schwefelsäureestern, welche Alkylreste mit etwa 8 bis 22 Kohlenstoffatomen besitzen. Beispiele solcher synthetischen anionischen waschaktiven Verbindungen sind Natrium- oder Kaliumalkylschwefelsäureester, insbesondere solche, welche durch Sulfatieren von Ca- bis C₁₈-Fettalkoholen hergestellt werden können, die durch Reduktion von aus Talg oder Kokosnußöl stammenden Fettsäuren erhalten werden, oder von synthetischen Alkoholen, die z. B. durch Oxo-Synthese oder Ziegler-Syn these gewonnen werden; Natrium- oder Kaliumalkyl-(Cₛ-C₂₀)-benzolsulfonate; insbesondere Natri umlin.-sek.-alkyl (C₁₀―C₁₅)-benzolsulfonate; Natrium- oder Kalium-alkyl-polyglykoläther-schwefelsäureester, insbesondere aus Äthern von höheren Alkoholen, die aus Talg oder Kokosnußöl gewonnen werden, oder von synthetischen höheren Alkoholen; Natrium- oder Kaliumsalze von Fettsäuremonoglyceridsulfaten oder -sulfonaten; Reaktionsprodukte von Fettsäuren, z. B. Talg- oder Kokosfettsäure, mit Isethionsäure und mit Natrium- oder Kaliumhydroxid neutralisiert; Natrium- und Kaliumsalze von Fettsäuremethyltauriden; Alkanmonosulfonate, wie diejenigen, die durch Umsetzung von Cₐ- bis C₂₀-alpha-Olefinen mit Natriumhydrogensulfit oder durch Umsetzung von Paraffin mit S0₂ und C1₂ bzw. 0₂ und anschließende Hydrolyse mit Natrium- oder Kaliumhydroxid erhalten werden, sowie Olefinsulfonate, wobei mit diesem Ausdruck das Material bezeichnet werden soll, welches durch Umsetzung von Olefinen, insbesondere alpha-Olefinen, mit S0₃ und anschließender Hydrolyse und Neutralisation erhalten wird.

Es hat sich aber gezeigt, daß die Erfindung insbesondere für binäre WAS-Kombinationen geeignet ist, d. h. für Kombinationen eines anionogenen und eines nichtionogenen Tensids. Solche WAS-Kombinationen sind an sich durchaus bekannt, und enthalten die üblichen anionogenen und nichtionogenen Tenside in allen möglichen Mischungsverhältnissen und in einer Gesamtmenge bis zu über 30 Gew.-%. Beispiele solcher nichtionogenen Tenside sind die Reaktionsprodukte von Alkylenoxid, insbesondere Äthylenoxid und/oder Propylenoxid, mit Alkyl (C₆-C₁₂)-phenolen, C₈-C₂₀-Alkanolen, Fettsäureamiden, wobei im allgemeinen 5 bis 30 Ätliylendioxid-Einheiten pro Molekül vorliegen, Blockpolymerisate aus Propylenoxid und Äthylenoxid, Kondensationsprodukte von Äthylenoxid mit Reaktionsprodukten aus Propylenoxid mit Äthylendiamin, usw. Andere nichtionische waschaktive Verbindungen umfassen langkettige tertiäre Amin- oder Phosphinoxide und Dialkylsulfoxide. Beispiele solcher Kombinationen von anionogenen und nichtionogenen Tensiden sind Mischungen von Na-Dodecylbenzolsulfonat und Talgfettalkohol, mit 5 Mol EO kondensiert, oder Na-Dodecylbenzolsulfonat und C₁₂―C₁₅-Oxo-Alkohol, mit 12-18 Mol EO kondensiert. Die Waschmittel können überdies die üblichen, weiteren Waschmittelbestandteile, wie organische und/oder anorganische Aufbausalze, in den üblichen Mengen enthalten. Beispiele von Aufbausalzen sind Phosphate, Zitrate, oxidierte Stärke-und Cellulosederivate, insbesondere solche mit Dicarboxylresten, Natriumalkenyl- (C₁₀―C₂₀)-succi- nate, Natriumsulfofettsäuren, Alkalimetallcarbonate, Natriumaluminiumsilikate, Carboxymethyloxysuccinate, Nitrilotriacetate usw. Andere konventionelle Materialien können in den erfindungsgemäßen Reinigunsmittelzusammensetzungen in den üblichen Mengen vorliegen, z. B. Schmutzsuspendiermittel, Hydrotrope, Korrosionsinhibitoren, Farbstoffe, Duftstoffe, Füllstoffe, optische Aufheller, Enzyme, Schaumverstärker, Schaumunterdrücker, Germicide, Antianlaufmittel, Textilweichmacher, Chlor freisetzende Mittel, Sauerstoff freisetzende Bleichmittel, wie Natriumperborat oder -percarbonat mit oder ohne Persäurevorläuferverbindungen, Puffer und dergleichen. Der Rest der Reinigungsmittelzusammensetzungen besteht aus Wasser, z. B. im Bereich von etwa 5 bis 15% in den pulverförmigen Reinigungsmittelzusammensetzungen.

Die Erfindung wird weiter anhand folgender Beispiele näher erörtert.

In den Beispielen beziehen sich die Prozentsätze auf Gew.-%, bezogen auf das Gewicht des Grundansatzes.

### Beispiel 1

Folgender Ansatz wurde durch Einzeleinwaage hergestellt:

Diesem Ansatz wurden 0,6% Stearylmonophosphat, 0,5% bzw. 1,0% Calciumstearat und 1,6% C₁₂-C₁₅ Oxo-Alkohol, kondensiert mit 12 Mol EO, als Gemisch sekundär zugesetzt.

Dieses Gemisch wurde durch Dispergieren der Seife in der geschmolzenen Mischung von Stearylphosphat und nichtionogenem Tensid hergestellt. Diese Ansätze A und B (mit 0,5 bzw. 1,0% Calciumstearat) wurden im Dynamic-Foameter auf ihr Schaumverhalten getestet. Dabei wurden 6 g/I des Ansatzes verwendet und betrug die Wasserhärte 0,23 kg/m³, berechnet als CaC ( =23° DH).

Figur 1 zeigt das Schaumverhalten dieser Ansätze; wie ersichtlich, trat über den ganzen Temperaturbereich kein Überschäumen auf.

### Beispiel 2

Es wurde folgender Ansatz als Fertigpulver hergestellt:

Diesem Grundsatz wurde 1% Na-Stearat zugesetzt, das in 0,25% C₁₂-C₁₅-Oxo-Alkohol, kondensiert mit 8 Mol E0, dispergiert war (Vergleichsansatz C). In Ansatz D wurde statt Na-Stearat 1% Ca-Stearat, ebenfalls in 0,25% des gleichen nichtionogenen Tensids dispergiert, zugesetzt. In Ansatz E wurde 1% AI-Stearat zugesetzt. Auch mit diesen Ansätzen wurden wie in Beispiel 1 Schaumversuche durchgeführt, wobei die Waschpulverdosierung 8 g/I betrug. Figur 2 zeigt wieder die Schaumverhalten der Ansätze C―E.

### Beispiel 3

Es wurde mit den gleichen Zusätzen wie in Beispiel 2 verfahren, jedoch mit einem anderen Grundsatz. DieserwarfolgenderZusammensetzung:

Figur 3 zeigt das Schaumverhalten dieser Ansätze F (=Vergleichsansatz) (mit Na-Stearat), G (mit Ca-Stearat) und H (mit AI-Stearat).

## Patentansprüche

1. Schaumkontrolliertes Waschmittel auf der Basis eines anionogenen Tensids oder einer Kombination eines anionogenen und eines nichtionogenen Tensids, das einen Gehalt an Mono- und/oder Dialkylorthophosphaten aufweist, deren Alkylgruppe 12-22 Kohlenstoffatome enthält oder deren Alkylgruppe durch bis zu 6 Alkylenoxidgruppen vom P-Atom getrennt ist, dadurch gekennzeichnet. daß es weiter einen Gehalt an Metallseifen mit zwei- oder dreiwertigen Metallkationen aufweist.

2. Mittel nach Anspruch 1, dadurch gekennzeichnet, daß es einen Gehalt an Calciumstearat aufweist.

3. Verfahren zur Herstellung eines Mittels nach Anspruch 1 oder 2, dadurch gekennzeichnet, daß die Mono- und/oder Dialkylorthophosphate und Metallseifen dem Waschmittel sekundär zugesetzt werden.

4. Verfahren zur Herstellung eines eine Kombination von anionogenem und nichtionogenem Tensid enthaltenden Mittels gemäß Anspruch 3, dadurch gekennzeichnet, daß die Mono- und/oder Dialkylorthophosphate und die Metallseifen in einem nichtionogenen Tensid dispergiert werden, und die Dispersion auf das Waschmittelpulver aufgesprüht wird.

## Claims

1. Controlled-foaming detergent composition, based on an anionic detergent or a combination of an anionic detergent and a nonionic detergent, having a mono- and/or dialkyl orthophosphate content, of which the alkyl group has 12-22 carbon atoms or of which the alkyl group is separated from the P-atom by up to 6 alkylene oxide groups, characterized in that it further has a metal soap content originating from di- or trivalent metal cations.

2. Composition according to Claim 1, characterized in that it has a calcium stearate content.

3. Process for the preparation of a composition according to Claim 1 or 2, characterized in that the mono- and/or dialkyl orthophosphates and the metal soaps are added secondarily to the detergent composition.

4. Process for the preparation of a composition containing a combination of an anionic detergent and a nonionic detergent according to Claim 3, characterized in that the mono- and/or dialkyl orthos- phosphates and the metal soaps are dispersed in a nonionic detergent and the dispersion is sprayed on to the washing powder.

## Revendications

1. Agent de lavage à mousse contrôlée à base d'un tension-actif anionique ou d'une combinaison d'un tensio-actif anionique et d'un tensio-actif non ionique, qui présente une teneur en orthophosphates de mono- et/ou dialcoyle, dont le radical alcoyle compte 12 à 22 atomes de carbone ou dont le radical alcoyle est séparé de l'atome P par jusqu'à 6 radicaux oxyde d'alcoylène, caractérisé en ce qu'il présente en outre une teneur en savons métalliques issus de cations métalliques di- ou trivalents.

2. Agent suivant la revendication 1, caractérisé en ce qu'il présente une teneur en stéarate de calcium.

3. Procédé de préparation d'un agent suivant la revendication 1 ou 2, caractérisé en ce que les orthophosphates de mono- et/ou dialcoyle et les savons métalliques sont ajoutés secondairement à l'agent de lavage.

4. Procédé de préparation d'un agent contenant une combinaison d'un tensio-actif anionique et d'un tensio-actif non ionique suivant la revendication 3, caractérisé en ce que les orthophosphates de mono- et/ou dialcoyle et les savons métalliques sont dispersés dans un tensio-actif non ionique et la dispersion est pulvérisée sur la poudre d'agent de lavage.
